# EUROPÄISCHE PATENTSCHRIFT

(11) **EP 1 102 517 B1**
(45) Veröffentlichungstag und Bekanntmachung des Hinweises auf die Patenterteilung: **23.06.2010**
(21) Anmeldenummer: 00120789.3
(22) Anmeldetag: 22.09.2000
(51) Int. Cl.: H04R 25/00

(54) **Elektromagnetischer Wandler für Hörgeräte**
Electroacoustic transducer for hearing aids
Transducteur électro-acoustique pour prothèses auditives

(30) Priorität: 15.11.1999 DE 19954880
(43) Veröffentlichungstag der Anmeldung: 23.05.2001
(73) Patentinhaber: Siemens Audiologische Technik GmbH, 91058 Erlangen (DE)
(72) Erfinder: Niederdränk, Torsten, Dr., 91056 Erlangen (DE)
(74) Vertreter: Maier, Daniel Oliver

(56) Entgegenhaltungen:
- EP-A- 0 466 676
- US-A- 1 559 158
- US-A- 3 617 653
- US-A- 4 956 868

## Beschreibung

Die Erfindung betrifft einen elektromagnetischen Wandler zur Schallerzeugung in Hörhilfen. Ein z. B. aus I. Veit, Technische Akustik , Vogel Verlag, Würzburg, 1978, bekannter elektromagnetischer Wandler der vorbezeichneten Art weist ein Gehäuse auf, in welchem ein elektromagnetischer Antrieb vorgesehen ist, der eine Spule, einen Antriebsmagneten und eine Ankeranordnung umfaßt. Außerdem ist im Gehäuse eine Membranenanordnung befestigt, die mechanisch an die Ankeranordnung angekoppelt ist, um Bewegungen der Ankeranordnung in Schallsignale zu wandeln. Änliche elektromagnetische Wandler sind auch von Dokumenten US 4 956 868, EP 0 466 676 und US 3 617 653 bekannt.

Der bekannte elektromagnetische Wandler weist lediglich einen Anker und eine Membrane auf, so daß der Wirkungsgrad des Wandlers begrenzt ist und zudem beim Betrieb des Wandlers die bewegten Teile zu Vibrationen der gesamten Wandleranordnung führen. Damit sind Rückkopplungserscheinungen am Hörgerät nicht auszuschließen.

Der Erfindung liegt die Aufgabe zugrunde, einen elektromagnetischen Wandler derart auszubilden, daß zum einen der Wirkungsgrad der Wandleranordnung verbessert wird und zum anderen durch Vibrationen hervorgerufene Rückkopplungserscheinungen des Gerätes vermieden oder zumindest verringert werden. Diese Aufgabe wird dadurch gelöst, daß die Membranenanordnung zwei gesonderte Membranen umfaßt, die auf sich gegenüberliegenden Seiten des Antriebes angeordnet sind, ferner identisch ausgebildet sind und derartig gegenläufig angetrieben werden, daß der durch die Bewegung der angetriebenen oder antreibenden Teile auftretende mechanische Gesamtimpuls minimiert ist.

Als Kern der Erfindung wird es angesehen, in der Wandleranordnung zwei Prinzipien konsequent durchzuführen, nämlich einerseits eine hohe Symmetrie der bewegten, d. h. der antreibenden und der angetriebenen Teile und zum anderen eine strikte Gegenläufigkeit der bewegenden und bewegten Teile vorzusehen, daß der durch die Bewegung dieser Teile auftretende mechanische Gesamtimpuls minimiert ist, wodurch Vibrationen vermieden und damit Rückkopplungserscheinungen von vorneherein weitgehend unterbunden werden können.

Gemäß Anspruch 2 sollen die beiden Membranen symmetrisch bezogen auf den Antrieb angeordnet sein. Dies bedeutet eine konsequente Weiterführung des Symmetriegedankens.

Gemäß Anspruch 3 ist zwischen den beiden Membranen ein mit einem Ausgangsrohrstutzen des Gehäuses in Verbindung stehender Luftraum eingeschlossen. Durch die Gegenläufigkeit der Bewegung der beiden Membranen wird eine erhebliche Verbesserung des Wirkungsgrades erreicht, so daß grundsätzlich mit kleineren, d. h. weniger heftigen Bewegungen der antreibenden und angetriebenen Teile eine ausreichende Leistung des Wandlers erzielbar ist, was wiederum der Reduzierung der Rückkopplungen verursachenden Schwingungen zugute kommt.

Gemäß Anspruch 4 umfaßt die Ankeranordnung zwei getrennt bewegbare Anker. Jeder Anker ist mit einer der Membranen verbunden. Dies führt zu einer weiteren Symmetrisierung des Gesamtaufbaus und der einzelnen Bauteile. Die beiden Anker können identisch ausgebildet sein und in Verbindung mit den beiden Membranen vormontiert werden.

Die Ansprüche 5 und 6 beziehen sich auf eine erste Ausführungsform der Erfindung, bei welcher zwei getrennte Anker zwischen den jeweiligen Polen eines Antriebsmagneten und dem Mittelbereich der Membranen angeordnet sind und zumindest abschnittsweise parallel zu den Membranen verlaufen. Die Membranen sind mittig mit den Ankern verbunden. Bei Erregung der Feldspule werden die Anker gegenläufig entweder beide gemeinsam von dem Antriebsmagneten angezogen oder abgestoßen, was zu einer gegenläufigen aber symetrisierten Bewegung der Membranen und auch der Antriebsteile führt.

Die Ansprüche 7 ff beziehen sich auf eine modifizierte zweite Ausführungsform, bei welcher der zwischen den Membranen angeordnete Antriebsmagnet mittig geteilt ist, die Anker aber nicht zwischen den Enden des Antriebsmagneten und den Membranen angeordnet sind, sondern als parallel nebeneinander verlaufende Ankerzungen in einem Mittelspalt des Antriebsmagnetes. Die Verbindung der Wandlerzungen mit den Membranen erfolgt über ein starres Verbindungselement, das am freien Ende einer jeden Ankerzunge befestigt ist. Beide Ankerzungen gehen über aus ihrer gemeinsamen Ebene ausgebogene Zwischenbereiche in einen U-Endbereich des Ankers über, der von einer Spule umgeben ist. Damit bilden die Ankerzungen, die Mittelbereiche und der U-Endbereich der Ankerelemente einen geschlossenen magnetischen Kreis, was zu einer besonders vorteilhaften Kompensation der magnetischen Gleichkraft bei Verwendung des Doppelmembranprinzips mit zwei Ankern führt.

Die weiteren Patentansprüche betreffen vorteilhafte Weiterbildungen insbesondere hinsichtlich der Symetrisierung und der Verbesserung des Wirkungsgrades, was insbesondere auch für eine Vereinfachung der Herstellung und der Lagerhaltung bedeutungsvoll ist.

Die Erfindung ist anhand von zwei Ausführungsbeispielen in den Zeichnungsfiguren näher erläutert. Diese zeigen
- FIG 1: eine schematische Darstellung eines elektromagnetischen Schallwandlers;
- FIG 2: einen schematischen Aufbau eines elektromagnetischen Schallwandlers mit kompensierter magnetischer Gleichkraft;
- FIG 3: einen Schnitt gemäß Schnittlinie III - III in FIG 2;
- FIG 4: einen Schnitt gemäß Schnittlinie IV - IV in FIG 2.

Der elektromagnetische Wandler 1 weist ein Gehäuse 2 auf, in welchem ein elektromagnetischer Antrieb 3 angeordnet ist, der eine Spule 4, einen Antriebsmagneten 5 und eine Ankeranordnung 6 umfaßt. Außerdem ist eine Membranenanordnung vorgesehen, die zwei gesonderte Membranen 7, 7' umfaßt, die auf sich gegenüberliegenden Seiten des Antriebs 3 angeordnet sind, identisch ausgebildet und derartig gegenläufig antreibbar sind, daß der durch die Bewegung der angetriebenen oder antreibenden Teile auftretende mechanische Gesamtimpuls minimiert ist.

Beide Membranen 7 sind symmetrisch bezogen auf den Antrieb 3 angeordnet und schließen zwischen sich einen mit einem Ausgangsrohrstutzen 8 in Verbindung stehenden Luftraum 9 ein.

Die Ankeranordnung 6 besteht aus zwei getrennt bewegbaren Ankern 10, 10', wobei jeder Anker 10, 10' mit einer der Membranen 7, 7' verbunden ist. Bei dem in Zeichnungsfigur 1 dargestellten Ausführungsbeispiel sind die Anker zwischen dem Antriebsmagneten 5 und dem Mittelbereich der Membranen 7, 7' angeordnet und verlaufen abschnittsweise parallel zu den Membranen 7, 7'. Die beiden Anker 10, 10' werden durch ein U-förmiges, federndes Element gebildet. Im U-Mittelbereich 12 ist die Spule 4 angeordnet. Der Antriebsmagnet 5 sitzt zwischen den U-Schenkeln 13 des U-förmigen Elementes.

Bei dem in Zeichnungsfigur 2 - 4 dargestellten zweiten Ausführungsbeispiel ist der Antriebsmagnet 5 mittig geteilt, zwei im wesentlichen gleichebig parallel nebeneinander verlaufende Ankerzungen 15 sind in einem Mittelspalt 16 des Antriebsmagneten angeordnet. Jede Ankerzunge 15 ist an ihrem freien Ende 17 über ein Verbindungselement 18 mit einer der beiden Membranen 7, 7' starr verbunden.

Die beiden Ankerzungen 15 gehen durch aus ihrer gemeinsamen Ebene ausgebogene Zwischenbereiche 20 in einen U-Endbereich 21 der Ankeranordnung 6 über, der die Spule 4 durchsetzt.

Die Ankerzungen 15, die Zwischenbereiche 20 und der U-Endbereich 21 der Ankeranordnung 6 bilden dabei einen geschlossenen magnetischen Kreis.

Bei allen Ausführungsbeispielen verlaufen die Membranen 7, 7' parallel zu Gehäuseseitenwandungen 25. Dazwischen liegt platzsparend der Antriebsmagnet, der mit beiden Membranen 7, 7' zusammenwirkt. Bei dem in Figuren 2 - 4 dargestellten Ausführungsbeispiel sind die durch den Mittelspalt 16 getrennten Teile des Antriebsmagneten 5 in einem Magnetjoch 27 gehalten.

In den Zeichnungsfiguren 3 und 4 ist deutlich sichtbar, daß die parallel und gleichebig zueinander verlaufenden Bereiche der Ankerzungen 15, 15' durch einen schmalen Luftspalt 30 voneinander getrennt sind.

## Patentansprüche

1. Elektromagnetischer Wandler (1) zur Schallerzeugung in Hörhilfen, insbesondere miniaturisierten elektronischen Hörgeräten, mit einem Gehäuse(2), einem darin angeordneten, mindestens eine Spule(4), einen Antriebsmagneten (5) und eine Ankeranordnung (6) umfassenden elektromagnetischen Antrieb (3) und einer im Gehäuse (2) befestigten Membranenanordnung, die mechanisch an die Ankeranordnung (6) angekoppelt ist, um Bewegungen der Ankeranordnung (6) in Schallsignale zu wandeln,
**dadurch gekennzeichnet, daß** die Membranenanordnung zwei gesonderte Membranen (7, 7') umfaßt, die auf sich gegenüberliegenden Seiten des Antriebs (3) angeordnet, identisch ausgebildet und derart gegenläufig antreibbar sind, daß der durch die Bewegung der angetriebenen oder antreibenden Teile auftretende mechanische Gesamtimpuls minimiert ist.

2. Wandler nach Anspruch 1,
**dadurch gekennzeichnet, daß** die beiden Membranen (7, 7') symmetrisch bezogen auf den Antrieb (3) angeordnet sind.

3. Wandler nach Anspruch 1 oder 2,
**dadurch gekennzeichnet, daß** zwischen den beiden Membranen (7, 7') ein mit einem Ausgangsrohrstutzen (8) des Gehäuses (2) in Verbindung stehender Luftraum (9) (Volumen) eingeschlossen ist.

4. Wandler nach einem der vorhergehenden Ansprüche,
**dadurch gekennzeichnet, daß** die Ankeranordnung (6) zwei getrennt bewegbare Anker (10, 10') umfaßt und jeder Anker (10, 10') mit einer der Membranen (7, 7') verbunden ist.

5. Wandler nach einem der vorhergehenden Ansprüche,
**dadurch gekennzeichnet, daß** die Anker (10, 10') zwischen dem Antriebsmagneten (5) und den Mittelbereichen der Membranen (7, 7') zumindest abschnittsweise parallel zu den Membranen (7, 7') verlaufen.

6. Wandler nach einem der vorhergehenden Ansprüche,
**dadurch gekennzeichnet, daß** die bei den Anker (10, 10') durch ein U-förmiges, federndes Element gebildet werden, wobei im U-Mittelbereich (12) die Spule (4) angeordnet ist und zwischen den U-Schenkeln (13) der Antriebsmagnet (5) befestigt ist.

7. Wandler nach einem der vorhergehenden Ansprüche,
**dadurch gekennzeichnet, daß** der Antriebsmagnet (5) mittig geteilt ist und zwei im wesentlichen gleichebig parallel nebeneinander verlaufende Ankerzungen (15, 15') in einem Mittelspalt (16) des Antriebsmagneten (5) angeordnet sind.

8. Wandler nach dem vorhergehenden Anspruch,
**dadurch gekennzeichnet, daß** jede Ankerzunge (15, 15') an ihrem freien Ende (17) über ein Verbindungselement (18) mit einer der beiden Membranen (7, 7') in Verbindung steht.

9. Wandler nach einem der vorhergehenden Ansprüche,
**dadurch gekennzeichnet, daß** die beiden Ankerzungen (15, 15') über aus ihrer gemeinsamen Ebene ausgebogene Zwischenbereiche (20) in einen U-Endbereich (21) der Ankeranordnung (6) übergehen, der die Spule (4) durchsetzt.

10. Wandler nach einem der vorhergehenden Ansprüche,
**dadurch gekennzeichnet, daß** die Ankerzungen (15, 15'), die Zwischenbereiche (20) und der U-Endbereich (21) der Ankeranordnung (6) einen geschlossenen magnetischen Kreis bilden.

11. Wandler nach einem der vorhergehenden Ansprüche,
**dadurch gekennzeichnet, daß** die Ankerzungen (15, 15') gleiche Ausmaße und gleiche Masse aufweisen.

12. Wandler nach einem der vorhergehenden Ansprüche,
**dadurch gekennzeichnet, daß** die Membranen (7, 7') parallel zu Gehäuseseitenwandungen (25) verlaufen.

13. Wandler nach einem der vorhergehenden Ansprüche,
**dadurch gekennzeichnet, daß** die durch den Mittelspalt (16) getrennten Elemente des Antriebsmagneten (5) in einem Magnetjoch (27) angeordnet sind.

14. Wandler nach einem der vorhergehenden Ansprüche,
**dadurch gekennzeichnet, daß** die Ankerzungen (15, 15') parallel zu den Membranen (7, 7') verlaufen.

15. Wandler nach einem der vorhergehenden Ansprüche,
**dadurch gekennzeichnet, daß** die den Membranen (7, 7') zugewandten Seiten des Magnetjoches (27) zumindest abschnittsweise parallel zu den Membranen (7, 7') verlaufen.

16. Wandler nach einem der vorhergehenden Ansprüche,
**dadurch gekennzeichnet, daß** die parallel und gleichebig zueinander verlaufenden Bereiche der Ankerzungen (15, 15') durch einen schmalen Luftspalt (30) voneinander getrennt sind.

17. Wandler nach einem der vorhergehenden Ansprüche,
**dadurch gekennzeichnet, daß** die Membranen (7, 7') und der Antrieb (3) bezogen auf eine in der Ebene der Ankerzungen (15, 15') verlaufende Symmetrieebene spiegelsymmetrisch ausgebildet sind.

18. Wandler nach einem der vorhergehenden Ansprüche,
**dadurch gekennzeichnet, daß** von den freien Enden der Ankerzungen (15, 15') zu den Membranen (7, 7') verlaufende Verbindungselemente (18) bezogen auf den Luftspalt (30) zwischen den Ankerzungen (15, 15') seitlich versetzt verlaufen.

## Claims

1. Electromagnetic transducer (1) for generating sound in hearing aids, in particular miniaturised electronic hearing devices, having a housing (2), an electromagnetic drive (3) comprising at least one coil (4) arranged therein, a drive magnet (5) and an armature arrangement (6) and a membrane arrangement secured in said housing (2), which is mechanically coupled to the armature arrangement (6) for converting movements of said armature arrangement (6) into sound signals,
**characterised in that**
the membrane arrangement includes two separate membranes (7, 7') which are arranged at opposite sides of the drive (3) and are embodied identically and can be driven oppositely such that the mechanical pulse which arises due to movement of driven parts and driving parts is minimised.

2. Transducer according to claim 1,
**characterised in that**
the two membranes (7, 7') are arranged symmetrically relative to the drive (3).

3. Transducer according to claim 1 or 2,
**characterised in that**
an air space (9) (volume) connected to an output pipe connection (8) of the housing (2) is enclosed between the two membranes (7, 7').

4. Transducer according to one of the preceding claims,
**characterised in that** the armature arrangement (6) includes two separately moveable armatures (10, 10') and each armature (10, 10') is connected to one of the membranes (7, 7').

5. Transducer according to one of the preceding claims,
**characterised in that**
the armatures (10, 10') proceed between the drive magnets (5) and the central regions of the membranes (7, 7') at least section by section in parallel with the membranes (7, 7').

6. Transducer according to one of the preceding claims,
**characterised in that** the two armatures (10, 10') are formed by a U-shaped, resilient element, with the coil (4) being arranged in the U-shaped central region and being secured between the U-shaped legs (13) of the drive magnet (5).

7. Transducer according to one of the preceding claims,
**characterised in that**
the drive magnet (5) is centrally divided and two armature tongues (15, 15') which proceed substantially parallel and side-by-side in a common plane are arranged in a central gap (16) of the drive magnet (5).

8. Transducer according to the preceding claim,
**characterised in that**
each armature tongue (15, 15') connects its free end via a connector element (18) to a respective one of said two membranes (7, 7').

9. Transducer according to one of the preceding claims,
**characterised in that**
both armature tongues (15, 15') extend beyond intermediate regions (2) bent outwardly from their common plane into a U-shaped end region (21) of the armature arrangement (6), which proceeds through the coil (4).

10. Transducer according to one of the preceding claims,
**characterised in that**
the armature tongues (15, 15'), the intermediate regions (20) and the U-shaped end region (21) of the armature arrangement (6) form a closed magnetic circuit.

11. Transducer according to one of the preceding claims,
**characterised in that**
the armature tongues (15, 15') have equal dimensions and equal masses.

12. Transducer according to one of the preceding claims,
**characterised in that**
the membranes (7, 7') run parallel to the housing side walls (25).

13. Transducer according to one of the preceding claims,
**characterised in that** the elements of the drive magnet (5) separated by the central gap (16) are arranged in a magnetic yoke (27) .

14. Transducer according to one of the preceding claims,
**characterised in that**
the armature tongues (15, 15') run in parallel to the membranes (7, 7').

15. Transducer according to one of the preceding claims,
**characterised in that**
the sides of the magnetic yoke (27) facing the membranes (7, 7') run parallel to the membranes (7, 7') at least in sections.

16. Transducer according to one of the preceding claims,
**characterised in that** the regions of the armature tongues (15, 15') proceeding side by side in a common plane are separated from one another by means of a narrow air gap (30).

17. Transducer according to one of the preceding claims,
**characterised in that** the membranes (7, 7') and the drive (3) are arranged mirror-symmetrical relative to a symmetry plane coinciding with the plane of said armature tongues (15, 15').

18. Transducer according to one of the preceding claims,
**characterised in that**
connector elements (18) proceeding from the free ends of the armature tongues (15, 15') to the membranes (7, 7') relative to the air gap (30) proceed laterally offset between the armature tongues (15, 15').

## Revendications

1. Transducteur ( 1 ) électromagnétique pour la production du son dans des dispositifs d'aide à l'audition, notamment dans des prothèses auditives électroniques miniaturisées, comprenant un boîtier ( 2 ), au moins une bobine ( 4 ) qui y est disposée, un entraînement ( 3 ) électromagnétique comprenant un aimant ( 5 ) d'entraînement et un dispositif ( 6 ) à armature et un dispositif à membrane, qui est fixé dans le boîtier ( 2 ) et qui est couplé mécaniquement au dispositif ( 6 ) à armature pour transformer des mouvements du dispositif à armature en signaux acoustiques,
**caractérisé en ce que** le dispositif à membrane comprend deux membranes ( 7, 7') distinctes, qui sont disposées sur des côtés opposés de l'entraînement ( 3 ), qui sont constituées de manière identique et qui peuvent être entraînées en sens opposé de manière à minimiser la quantité de mouvement mécanique globale se produisant par le déplacement des parties menées ou menantes.

2. Transducteur suivant la revendication 1,
**caractérisé en ce que** les deux membranes ( 7, 7' ) sont disposées symétriquement par rapport à l'entraînement ( 3 ).

3. Transducteur suivant la revendication 1 ou 2,
**caractérisé en ce qu'**un espace ( 9 ) d'air ( volume ) communiquant avec une tubulure ( 8 ) de sortie du boîtier ( 2 ) est enfermé entre les deux membranes ( 7, 7' ).

4. Transducteur suivant l'une des revendications précédentes,
**caractérisé en ce que** le dispositif ( 6 ) à armature comprend deux armatures ( 10, 10' ) mobiles séparément et chaque armature ( 10, 10' ) est reliée à l'une des membranes ( 7, 7' ).

5. Transducteur suivant l'une des revendications précédentes,
**caractérisé en ce que** les armatures ( 10, 10' ) s'étendent au moins par partie parallèlement aux membranes ( 7, 7' ) entre l'élément ( 5 ) d'entraînement et les parties médianes des membranes ( 7, 7' ).

6. Transducteur suivant l'une des revendications précédentes,
**caractérisé en ce que** les deux armatures ( 10, 10' ) sont formées par des éléments élastiques en forme de U, la bobine ( 4 ) étant disposée dans la partie ( 2 ) médiane du U, et l'aimant ( 5 ) d'entraînement étant fixé entre les branches ( 13 ) du U.

7. Transducteur suivant l'une des revendications précédentes, **caractérisé en ce que** l'élément ( 5 ) d'entraînement est fendu au milieu et deux languettes ( 15, 15' ) d'armature, sensiblement homologues et s'étendant l'une à côté de l'autre parallèlement, sont disposées dans un entrefer ( 16 ) médian de l'aimant ( 5 ) d'entraînement.

8. Transducteur suivant la revendication précédente,
**caractérisé en ce que** chaque languette ( 15, 15' ) d'armature est en liaison à son extrémité ( 17 ) libre avec l'une des deux membranes ( 7, 7' ) par un élément ( 18 ) de liaison.

9. Transducteur suivant la revendication précédente,
**caractérisé en ce que** les deux languettes ( 15, 15' ) d'armature se transforment en des parties ( 20 ) intermédiaires courbées hors de leur plan commun en une partie ( 21 ) d'extrémité en U du dispositif ( 6 ) à armature, qui traverse la bobine ( 4 ).

10. Transducteur suivant la revendication précédente,
**caractérisé en ce que** les languettes ( 15, 15' ) d'armature, les parties ( 20 ) intermédiaires et la partie ( 21 ) d'extrémité en U du dispositif ( 6 ) à armature forment un circuit magnétique fermé.

11. Transducteur suivant l'une des revendications précédentes, **caractérisé en ce que** les languettes ( 15, 15' ) d'armature ont la même dimension et la même masse.

12. Transducteur suivant l'une des revendications précédentes, **caractérisé en ce que** les membranes ( 7, 7' ) s'étendent parallèlement aux parois ( 25 ) latérales du boîtier.

13. Transducteur suivant l'une des revendications précédentes, **caractérisé en ce que** les éléments de l'aimant ( 5 ) d'entraînement séparés par l'entrefer ( 16 ) médian sont disposés dans une culasse ( 27 ) magnétique.

14. Transducteur suivant l'une des revendications précédentes, **caractérisé en ce que** les languettes ( 15, 15' ) d'armature s'étendent parallèlement aux membranes ( 7, 7' ).

15. Transducteur suivant l'une des revendications précédentes, **caractérisé en ce que** les côtés de la culasse ( 27 ) magnétique tournés vers les membranes ( 7, 7' ) s'étendent au moins par partie parallèlement aux membranes ( 7, 7' ).

16. Transducteur suivant l'une des revendications précédentes, **caractérisé en ce que** les parties des languettes ( 15, 15' ) d'armature, s'étendant parallèlement et d'une manière homologue l'une par rapport à l'autre, sont séparées l'une de l'autre par un entrefer ( 30 ) étroit.

17. Transducteur suivant l'une des revendications précédentes, **caractérisé en ce que** les membranes ( 7, 7' ) et l'entraînement ( 3 ) sont symétriques comme un miroir par rapport à un plan de symétrie s'étendant dans le plan des languettes ( 15, 15' ) d'armature.

18. Transducteur suivant l'une des revendications précédentes, **caractérisé en ce que** les éléments ( 18 ) de liaison allant des extrémités libres des languettes ( 15, 15' ) d'armature aux membranes ( 7, 7' ) sont décalés latéralement par rapport à l'entrefer ( 30 ) entre les languettes ( 15, 15' ) d'armature.
